# EUROPÄISCHE PATENTSCHRIFT

(11) **EP 2 828 864 B1**
(45) Veröffentlichungstag und Bekanntmachung des Hinweises auf die Patenterteilung: **06.01.2016**
(21) Anmeldenummer: 14720053.9
(22) Anmeldetag: 03.04.2014
(51) Int. Cl.: H01F 7/06

(54) **ELEKTROMAGNETISCHE STELLVORRICHTUNG**
ELECTROMAGNETIC ACTUATING APPARATUS
DISPOSITIF DE RÉGLAGE ÉLECTROMAGNÉTIQUE

(30) Priorität: 08.05.2013 DE 202013102019 U
(43) Veröffentlichungstag der Anmeldung: 28.01.2015
(73) Patentinhaber: ETO MAGNETIC GmbH, 78333 Stockach (DE)
(72) Erfinder: GOLZ, Thomas, 78354 Sipplingen (DE)
(74) Vertreter: Behrmann, Niels
(86) Internationale Anmeldenummer: PCT/EP2014/056759
(87) Internationale Veröffentlichungsnummer: WO 2014/180607

(56) Entgegenhaltungen:
- WO-A1-03/021612
- DE-A1-102007 028 600

## Beschreibung

Die vorliegende Erfindung betrifft eine elektromagnetische Stellvorrichtung nach dem Oberbegriff des Hauptanspruchs. Derartige elektromagnetische Stellvorrichtungen, welche - generisch - etwa in der DE 102 40 774 A1 der Anmelderin beschrieben sind, werden für eine Vielzahl von Anwendungen eingesetzt, wobei insbesondere die Verwendung als Aktor für eine Nockenwellenverstellvorrichtung eines Kraftfahrzeugmotors ein bevorzugtes Einsatzgebiet darstellt. Hier wirkt etwa (die typischerweise stößelartig ausgebildete) Ankereinheit mit einem endseitigen Eingriffsbereich mit einer zugehörigen Stellnut o.dgl. Stellpartner des Verbrennungsmotors zusammen.

Nicht zuletzt aufgrund der bauraumbedingten Besonderheiten an einem solchen Einsatzort ist häufig die Einbaugeometrie einer bekannten elektromagnetischen Stellvorrichtung der gattungsgemäßen Art wichtig; etwa beim exemplarischen Anwendungsfall der Nockenwellenverstellung und einer Mehrzahl von nebeneinander (und typischerweise mit parallel zueinander ausgerichteten Stößeln) vorgesehenen Aktoren kommt es dabei insbesondere auf möglichst kompakte radiale (d.h. quer zu einer Bewegungsrichtung verlaufende) Abmessungen an, um etwa benachbarte Aktoren möglichst nah aneinander setzen zu können; eine derartige Konfiguration ermöglicht dann etwa das Durchführen mehrerer verschiedener Stelloperationen am Stellpartner, etwa das Eingreifen in bzw. Zusammenwirken mit einer Mehrzahl benachbart voneinander vorgesehenen Stellnuten.

Die geometrischen Abmessungen gattungsgemäßer elektromagnetischer Stellvorrichtungen lassen sich jedoch - prinzipbedingt - nicht beliebig minimieren, so bestimmen etwa zu erreichende elektromagnetische Stellkräfte einer derartigen Vorrichtung, vorgegebene Dynamikeigenschaften (Stellzeiten) o.dgl. Randbedingungen notwendige Mindestabmessungen der beteiligten elektromagnetischen Komponenten.

Entsprechend ist es wichtig, dass sonstige Baugruppen, etwa ein umgebenes Gehäuse o.dgl. keinen signifikanten (etwa radialen) Dimensionszuwachs bringen, um die Kompaktheit einer gewünschten Anordnung auf elektromagnetischen Stellvorrichtungen, etwa eine Mehrzahl von benachbart zueinander unter Ausbildung eines Mindestabstandes vorzusehender Aktoren, nicht nachteilig zu beeinflussen.

Die DE 10 2007 028 600 A1 der Anmelderin verdeutlicht einen derartigen Anwendungsfall einer Mehrzahl von (hier parallel zueinander) bewegbaren Ankereinheiten; die hier beschriebene Lösung ist jedoch speziell, verursacht hohen Montage- und Justageaufwand und ist nicht generell auf Einbausituationen, welche kompakte Einbaumaße der zu verwendenden elektromagnetischen Stellvorrichtungen benötigen, übertragbar.

Auch weisen die in diesem Stand der Technik, insoweit gattungsgemäß, beschriebenen Spuleneinheiten den Nachteil auf, dass die diesen zugeordneten (nicht näher im Detail gezeigten) Anschlusskontakte radial (d.h. quer zu einer jeweiligen axialen Bewegungsrichtung der Ankereinheiten) hervorstehen, mit dem fertigungstechnisch bedingten Zweck, einer jeweiligen Wicklung zugeordnete Anschlusskontakte mit Verbindungsstrukturen (Verbindungsmitteln) im jeweiligen Gehäuse elektrisch und mechanisch zu verbinden, so dass dann über diese Verbindungsmittel eine Ankopplung an einen typischerweise randseitig am Gehäuse vorgesehenen Steckerabschnitt erfolgen kann. Über diesen Steckerabschnitt (welcher je nach Einsatzzweck mehrpolig, buchsenartig oder auf andere geeignete Weise ausgeführt sein kann) erfolgt dann die Ankopplung mittels üblicher Steuerdrähte an eine geeignete Steuerelektronik.

In der aktuell vorherrschenden Großserien-Fertigungstechnologie erfolgt dabei die beschriebene Verbindung zwischen Anschlusskontakt (der Wicklung), welcher in der Regel radial von dem (typischerweise aus Kunststoff gefertigten) Spulenträger hervorsteht, und dem den Verbindungsmitteln durch eine Schweißverbindung.

Eine entsprechende Schweißzange o.dgl. Element eines Schweißautomaten übergreift zu diesem Zweck die zu verbindenden Partner und stellt in ansonsten bekannter Weise eine Schweißverbindung her.

Nachteilig bei diesem (ansonsten bewährten und effektiven) Verfahren ist, dass durch das seitliche (radiale) Hervorstehen des Anschlusskontakts samt zugehörigem Verbindungspartner der elektrischen Verbindungsmittel ein wirksamer Durchmesser der Stellvorrichtung vergrößert wird; so muss ja, aus der radialen Richtung, hinreichend Platz für das Angreifen der Schweißvorrichtung zum Herstellen der Schweißverbindung bestehen. Dies wiederum ist nachteilig für die beschriebenen Kompaktheitserfordernisse, insbesondere betreffend eine möglichst enge und kompakte Baudichte aneinander benachbarter bzw. benachbart vorzusehender Stellvorrichtungen.

Entsprechend ist es Aufgabe der vorliegenden Erfindung, einen (notwendigen) Mindestdurchmesser (d.h. eine Gehäuseerstreckung quer zu der axialen Bewegungsrichtung der Ankereinheit) zu minimieren, mit dem Ziel, eine möglichst kompakte Anordnung einander benachbart vorzusehender Anordnungen zu ermöglichen.

Die Aufgabe wird durch die elektromagnetische Stellvorrichtung mit den Merkmalen des Hauptanspruchs gelöst; vorteilhafte Weiterbildungen der Erfindung sind in den Unteransprüchen beschrieben. Zusätzlicher und unabhängiger Schutz im Rahmen der Erfindung wird ferner beansprucht für ein Herstellungsverfahren zum Herstellen der elektromagnetischen Stellvorrichtung gemäß Hauptanspruch, mit denjenigen Montage- und Verbindungsschritten, welche aus den vorliegenden Anmeldungsunterlagen ersichtlich sind und als zur Erfindung gehörig offenbart gelten sollen. Im Rahmen der Erfindung wird ferner Schutz beansprucht für eine Verwendung der erfindungsgemäßen elektromagnetischen Stellvorrichtung in einem Kraftfahrzeug- bzw. Verbrennungsmotor-Einbaukontext, wobei sich die vorliegende Erfindung als besonders geeignet erwiesen hat, zur Verstellung eines Motoraggregats, etwa einer Nockenwelle (bzw. einer Nockenwellen-Verstelleinheit) eingesetzt und montiert zu werden.

In erfindungsgemäß vorteilhafter Weise wird, in Abkehr vom gattungsbildenden Stand der Technik, der dem Spulenträger zugeordnete Anschlusskontakt (welcher selbst wiederum elektrisch und mechanisch mit dem Spulendraht der Wicklung verbunden ist) in einer Erstreckungsrichtung ausgebildet, welche parallel zu der axialen Bewegungsrichtung des Ankers verläuft. Parallel zu diesem Anschlusskontakt (und bevorzugt flächig auf diesen ausgerichtet) ist ein flacher Endabschnitt der metallischen Verbindungsmittel vorgesehen, so dass durch einen radialen bzw. seitlichen Angriff von Schweißmitteln o.dgl. Verbindungsaggregaten dann zwischen diesen leitenden Abschnitten eine dauerhafte mechanische und elektrische Verbindung hergestellt werden kann.

Dadurch, dass erfindungsgemäß dieses Paar von Verbindungspartnern sich vor bzw. während des Verbindungsvorgangs parallel zu der axialen Richtung und nicht quer bzw. radial erstreckt, damit erfindungsgemäß im Bereich des vom Ankeraustritt entgegengesetzt vorgesehenen Gehäuse-Stirnbereichs befindet, bewirkt diese Verbindungsstelle keinerlei radiale bzw. querschnittliche Aufweitung der elektromagnetischen Stellvorrichtung bzw. deren Durchmesser. Vielmehr verbleibt erfindungsgemäß diese Verbindungsstelle zwischen dem Anschlusskontakt und dem flachen Endabschnitt der Verbindungsmittel innerhalb des von dem (typischerweise hohlzylindrischen) Gehäuse und des darin aufgenommenen Spulenträgers bestimmten maximalen Durchmessers, lediglich im Bereich der rückwärtigen Gehäuse-Stirnwand erfolgt eine Verlängerung der Stellvorrichtung, was jedoch im Hinblick auf kompakter Bauraumbedingungen deutlich weniger problematisch ist, als ein vergrößerter Durchmesser.

Erfindungsgemäß vorteilhaft ist zusätzlich die so vorgesehene, etwa typischerweise mittels Löten oder Schweißen dauerhaft herzustellende Verbindung nach dem Verbindungsvorgang durch Abknicken bzw. Abwinkeln zusätzlich platzsparend zu behandeln, dergestalt, dass das Verbindungspaar, welches sich vor und während des Verbindungsvorgangs achsparallel erstreckt, nach erfolgter Verbindung durch das Abknicken bzw. Umbiegen in eine bevorzugt parallel und an die zugehörige Gehäuse-Stirnwand annähernde bzw. anliegende Position gebracht wird. Dies führt dann zu einer lediglich marginalen axialen Verlängerung des Aggregats, so dass erfindungsgemäß vorteilhaft die vorliegende Erfindung maßgeblich zur Kompaktheit und damit Flexibilität im Einsatz gattungsgemäßer elektromagnetischer Stellvorrichtungen beiträgt.

In herstellungstechnisch besonders bevorzugter Weise ist dabei der Anschlusskontakt, ergänzend oder alternativ auch zumindest der Endabschnitt der metallischen Verbindungsmittel (wiederum weiter bevorzugt auch die gesamten metallischen Verbindungsmittel innerhalb des Aktorgehäuses) als Stanzteil realisiert. Nicht nur ermöglichen derartige Stanzteile eine einfache und reproduzierbare Herstellbarkeit, auch wird dadurch ein automatisiertes Schweißen o.dgl. Verbindungsvorgang vereinfacht.

Weiterbildungsgemäß vorteilhaft und mit dem Zweck, ein möglichst einfaches, materialschonendes und verbindungssicheres Abwinkeln (Abknicken) der hergestellten unlösbaren Verbindung in eine Querrichtung hinein zu erreichen, ist zumindest einer der Verbindungspartner mit einer geeigneten Biegeentlastung (etwa einer gezielten Materialzugabe, einem ausgeformten Bogenbereich o.dgl.) versehen. Entsprechend würde dann ein vorteilhaftes Abknicken zu keinem Materialriss o.dgl. möglicher Beeinträchtigung im Fertigen führen.

Während es zudem im Rahmen der Erfindung bevorzugt ist, die Verbindungspartner, Anschlusskontakt und Endabschnitt der metallischen Verbindungsmittel, vor bzw. während des Verbindungsvorgang (Schweißen bzw. Löten) achsparallel aus dem Gehäuse heraus stehen zu lassen, ist es gleichwohl von der vorliegenden Erfindung umfasst, eine solche Anordnung auch innerhalb des Gehäuses vorzusehen und dann einen Zugriff über eine Schweißzange o.dgl. durch eine entsprechende stirnseitige Öffnung, Aussparung o.dgl. zu ermöglichen.

In besonders bevorzugter Weise ist der laschen- bzw. zungenartig ausgebildete Anschusskontakt, bevorzugt als Stanzteil realisiert, an bzw. in den Spulenträger integriert; typischerweise durch Einschießen des metallischen Kontaktmaterials in einen für den Spulenträger verwendeten Kunststoff. Damit lässt sich dann in fertigungstechnisch günstiger Weise bereits die erfindungsgemäße Position des Anschlusskontaktes festlegen, nämlich dergestalt, dass, bezogen auf einen sich koaxial zum Anker erstreckenden Spulenträger, der so befestigte Anschlusskontakt nicht radial, sondern endseitig-achsparallel von diesem Spulenträger vorsteht. Entsprechende mechanische Belastungen würden dann vom Anschlusskontakt auf den Spulenträger übertragen, ein mit dem Anschlusskontakt geeignet verbundener Wicklungsdraht würde gleichwohl in jedem Zustand mechanisch unbelastet bleiben, so dass auch aus dieser Sicht eine hochgradig betriebssichere und fehlerarme Montage der vorliegenden Erfindung ermöglicht ist.

Um dann nach erfolgter Montage bzw. dem vorteilhaften Abwinkeln nach erfolgter unlösbarer Verbindung einen zusätzlichen Schutz sicherzustellen, ist es weiterbildungsgemäß bevorzugt, den zugehörigen Gehäuse-Stirnbereich durch einen Deckel, eine Kappe o.dgl. zu bedecken; auch diese hat jedoch ein entsprechend geringes axiales Baumaß und wirkt sich nicht auf einen radialen Durchmesser der Vorrichtung aus.

Im Ergebnis wird durch die vorliegende Erfindung in überraschen einfacher und konstruktiv eleganter Weise die Möglichkeit geschaffen, einen radialen Durchmesser gattungsgemäßer elektromagnetischer Stellvorrichtungen bestmöglich kompakt zu gestalten und insbesondere bisher notwendige mantelseitig-radial vorgesehene elektrische Verbindungsstellen zur Ankopplung der Wicklung an den Gehäuse-Steckerabschnitt zur weiteren externen Kontaktierung aus dem durchmesserwirksamen Seitenbereich zu verlagern. Der scheinbar notwendige zusätzliche Aufwand eines Umbiege- bzw. Abknickvorgangs, welcher weiterbildungsgemäß und bevorzugt vorgesehen ist, wiegt jedoch im praktischen Einsatz die erreichten Dimensionsvorteile mehr als auf.

Wenn dann, wie vorteilhaft im Rahmen der Erfindung beansprucht, die erfindungsgemäß elektromagnetische Stellvorrichtung als Nockenwellen-Verstellvorrichtung für einen Verbrennungsmotor oder, verallgemeinert, als Verstelleinheit für eine Verbrennungsmotorfunktionalität, insbesondere in einem Kraftfahrzeugkontext, Verwendung findet, kommen die erfindungsgemäßen Vorteile insbesondere dadurch zum Tragen, dass eine Mehrzahl derartiger erfindungsgemäßer elektromagnetischer Stellvorrichtungen einander benachbart, weiter bevorzugt einander mantelseitig berührend, montiert wird. So ist es etwa dadurch ermöglicht, ein durch ein Paar von bekannten Nockenwellen-Verstellvorrichtungen ermöglichtes Hin- bzw. Herbewegen einer Nockenwelle entlang einer axialen Richtung durch die erfindungsgemäß ermöglichten kompakten Radialabmessungen noch platzsparender zu gestalten bzw. noch besser in einem knappen Einbauraum einzurichten.

Weitere Vorteile, Merkmale und Einzelheiten der Erfindung ergeben sich aus der nachfolgenden Beschreibung bevorzugter Ausführungsbeispiele sowie anhand der Zeichnungen;

Diese zeigen in:
- Fig. 1: eine schematische Seitenansicht der elektromagnetischen Stellvorrichtung gemäß einer ersten Ausführungsform der Erfindung, wobei im Bereich des Steckerabschnitts ein Ausschnitt aus der Gehäusewand zu Illustrationszwecken geöffnet ist.
- Fig. 2: eine Längsschnitt-Detailansicht des Verbindungsbereichs zwischen dem Anschlusskontakt der Spulenwicklung und dem flachen Endabschnitt der Verbindungsmittel vor einem Verschweißen und im nicht-abgewinkelten Zustand;
- Fig. 3: eine Seitenansicht analog Fig. 2 und als vergrößerte Darstellung der Fig. 1, wobei nach einem Verbinden die Verbindungspartner in Richtung auf den Gehäuse-Stirnbereich abgewinkelt sind, und
- Fig. 4: eine schematische und als Ausschnittsvergrößerung dargestellte Abbildung des Verbindungsbereichs bei als gattungsbildend heranzuziehendem Stand der Technik.

Die Fig. 1 verdeutlicht in der schematischen Seitenansicht die elektromagnetische Stellvorrichtung gemäß einer ersten bevorzugten Ausführungsform. In einem sich leicht konisch erweiternden, sich radialsymmetrisch um eine Symmetrie- und Bewegungslängsachse 10 erstreckenden Gehäuse 12 ist eine (nur mit einem endseitigen Stößelabschnitt 14 gezeigte) Ankereinheit bewegbar entlang der Bewegungslängsachse 10 geführt. Die Stößeleinheit 14 ist mit dem gezeigten endseitigen Eingriffsabschnitt zum Zusammenwirken mit einem (nicht gezeigten) Stellpartner ausgebildet. Dieser Stellpartner (nicht Teil der Erfindung) ist im dargestellten Ausführungsbeispiel eine Stellnut einer (nicht gezeigten) Vorrichtung zur Nockenwellenverstellung eines Verbrennungsmotors für die Kraftfahrzeugtechnologie.

Während das Stößelende 14 der Ankereinheit einends stirnseitig aus dem (eine Mehrzahl von sich entlang der Längsachse 10 erstreckenden Abschnitten aufweisendem) Gehäuse heraustritt, ist an der gegenüberliegenden Stirnseite 16 ein Kontakt- bzw. Steckerabschnitt 18 ausgebildet, typischerweise durch Anspritzen an die stirnseitige (aus einem Kunststoffmaterial bestehende) Gehäuseschale, wobei dann in ansonsten bekannter Weise dieser Steckerabschnitt 18 mit entsprechend angepassten, nicht gezeigten Anschlusskabeln zur Verbindung mit vorgeschalteten Steuergeräten zusammenwirkt.

Im Inneren des Gehäuses 10 ist zur Bewegung der Ankereinheit 14 eine Spuleneinheit vorgesehen, welche eine auf einem Spulenträger 20 gebildete Wicklung 22 aufweist und stationär im Gehäuse 12 gehalten ist. In der Fig. 2 schraffiert gezeigte Gehäuseabschnitte sind durch Umspritzen oder dergleichen großserientaugliche Fertigungsverfahren mit in dem Spulenkörper 20 verbunden.

Die (mindestens eine) Wicklung 22 ist realisiert durch einen Wicklungsdraht 24 (Fig. 2), welcher stirnseitig des hohlzylindrischen Spulenträgers 20 geführt ist und unlösbar mit einem Spulen-Anschlusskontakt 26 verbunden ist, welcher (flach und laschenartig) aus einem geeignet gestanzten Metallmaterial hergestellt ist und (wiederum durch An- bzw. Umspritzen bzw. durch Einschießen in einen existierenden Formkörper) in der in Fig. 2 gezeigten Weise von einem endseitigen Flanschabschnitt 28 des Spulenträgers 20 abragt. Bei der radialsymmetrischen Ausgestaltung des vorliegenden Ausführungsbeispiels erstreckt sich so der Spulen-Anschlusskontakt 26 parallel zur Längsachse 10 und ragt, wie die Fig. 2 im noch unverbundenen (unverschweißten) Zustand erkennen lässt, aus der Stirnseite 16 rückwärtig heraus.

In diesem Montagezustand ist, wie die Fig. 2 zeigt, dem Spulen-Anschlusskontakt 26 ein flacher Endabschnitt 30 eines wiederum als Stanzteil ausgefertigten metallischen Verbinders zugeordnet, welcher (durch nicht näher im Detail gezeigte Leitungsführung) einen elektrischen Anschlusskontakt 32 im Steckerabschnitt 18 kontaktiert.

Wie die Längsschnittansicht der Fig. 2 verdeutlicht, stehen in dem unverschweißten Zustand die Kontakte 26, 30 mit ihren Flachseiten aufeinander gerichtet einander gegenüber und ragen rückwärtig aus der Stirnseite 16 des Gehäuses 12 hinaus; entsprechend kann in einem nachfolgenden Verbindungsschritt dieser Enden (gezeigt ist hier eine schematische Schweißperle bzw. ein Schweißbuckel 34) durch seitliches (quer- bzw. radial verlaufendes) Angreifen mittels einer Schweißzange oder dergleichen Schweißaggregat entlang der Richtung des Doppelpfeils 36 ein Verschweißen der Baugruppen 26, 30 erfolgen, mit dem Ziel, eine unlösbare, mechanisch stabile und elektrisch leitende Verbindung herzustellen.

Im Gegensatz zum in Fig. 4 zum Vergleich dargestellten Schaubild wird deutlich, dass der für eine effiziente Serienfertigung kritische Schritt des Verschweißens (entlang Pfeilrichtung 36) deutlich vereinfacht ist: Beim als gattungsbildend herangezogenen Stand der Technik, insoweit entspricht die Darstellung der Fig. 4 in etwa der Ausschnittsdarstellung in Fig. 2, erstreckt sich nämlich sowohl der Spulen-Anschlusskontakt 26' als auch der Endabschnitt 30' der zugehörigen Verbindungsmittel als Verbindungspartner in einer horizontalen Richtung mantelseitig am Gehäuse. Entsprechend muss hier der Angriff zum Verschweißen entlang der Pfeilrichtung 36' erfolgen, was bedingt, dass, verdeutlicht durch den schematischen Flächenbereich 37 in Fig. 4, radial auswärts ein entsprechender Raum für diesen Verbindungsvorgang vorgehalten werden muss. Entsprechend erhöht sich der (für gewünschte kompakte Abmessungen) kritische radiale Durchmesser des Gehäuses 12', so dass insbesondere der eingangs geschilderte Nachteil auftritt, dass die Vorrichtung gemäß Fig. 4 nicht im Hinblick auf kompakte Querschnittsabmessungen optimiert ist und sich insoweit nur begrenzt für die Verwendung in entsprechend beengten Einbauräumen eignet. Die weiteren, in Fig. 4 erkennbaren Baugruppen entsprechen insoweit den Fig. 1 bis 3 und sind bezüglich ihrer Äquivalenz mit analogen Bezugszeichen bzw. zugesetztem "'" versehen.

Das gezeigte Ausführungsbeispiel im Rahmen der Erfindung ermöglicht es nunmehr, die in der Fig. 2 vorteilhaft stirnseitig und damit ohne das Erfordernis einer radialen Aufweitung hergestellte Schweißverbindung zwischen dem Verbindungspartner 26, 30 durch Abwinkeln (Verbiegen bzw. Umknicken) in Richtung auf die rückwärtige Gehäusestirnfläche 16 zu deformieren. Einen entsprechend deformierten Zustand zeigt die Ausschnittsansicht der Fig. 3, welche insoweit dem Ausschnitt III in Fig. 1 entspricht: Über einen dem Anschlusskontakt 26 benachbart vorgesehenen inneren Gehäuseabsatz 38 gebogen, entsteht ein querschnittlich gerundeter Verlauf der fest miteinander verbundenen Partner 26, 30, wobei im gezeigten Ausführungsbeispiel ein an der Baugruppe 30 vorgesehener Biegeentlastungsbereich 40, ausgebildet als Materialzugabe, diesen Biege- bzw. Abknickvorgang erleichtert und insbesondere verhindert, dass durch das Abknicken das Material des Endabschnitts 30 (als flaches Stanzteil) reißt oder auf andere Weise beschädigt wird.

Der mögliche Endabschnitt der Fig. 3 erreicht damit dann auch in axialer Richtung im Bereich der rückwärtigen Stirnseite 16 kompakte Abmessungen des Gehäuses, wobei ergänzend und zusätzlich vorteilhaft nach dem Verbiegen ein rückwärtiger Gehäusedeckel 42 aufgesetzt werden kann, mit dem Vorteil, Schutz gegen Eindringen der Verschmutzung oder Beeinträchtigungen am Einsatzort zu schaffen und eine vollständige plane Rückfläche des Gehäuses auszubilden.

Damit erreicht eine maximale Umfangsdimension der so realisierten elektromagnetischen Stellvorrichtung (etwa am Maximaldurchmesser des Gehäuseabschnitts) 12m, eine Durchmesserersparnis von ca. 10% gegenüber dem Stand der Technik der Fig. 4, was neue Einsatzmöglichkeiten der Erfindung ermöglicht.

Dabei ist die vorliegende Erfindung nicht auf das konkret gezeigte Ausführungsbeispiel beschränkt; weder ist die konkrete flache Realisierungsform der Kontaktpartner notwendig, noch muss etwa in der in Fig. 2 gezeigten Pfeilrichtung (oder überhaupt) ein Abknicken bzw. Verbiegen nach erfolgtem Verbinden durchgeführt werden. Auch wird der Fachmann, entsprechend einem jeweiligen Einsatzerfordernis, andere Elemente und Baugruppen der Erfindung jeweils geeignet ausgestalten.

## Patentansprüche

1. Elektromagnetische Stellvorrichtung mit
einer als Reaktion auf eine Bestromung einer stationären Spuleneinheit entlang einer axialen Richtung (10) bewegbaren, zum Zusammenwirken mit einem Stellpartner ausgebildeten Ankereinheit (14),
wobei die Spuleneinheit eine auf einem Spulenträger (20) vorgesehene und mittels eines Anschlusskontakts (26) kontaktierbare Wicklung (22) aufweist und in einem bevorzugt hohlzylindrischen, die Spuleneinheit zumindest abschnittsweise mantelseitig umgebenden Gehäuse (12) aufgenommen ist,
welchem elektrisch leitende metallische Verbindungsmittel (30) für eine Verbindung des Anschlusskontakts mit einem am Gehäuse vorgesehenen Steckerabschnitt (18,20) zugeordnet sind,
**dadurch gekennzeichnet, dass**
der laschen- und/oder zungenartig ausgebildete Anschlusskontakt (26) sich zusammen mit einem insbesondere parallel darauf ausgerichteten und zum unlösbaren Verbinden mit dem Anschlusskontakt ausgebildeten oder unlösbar mit dem Anschlusskontakt verbundenen flachen Endabschnitt der metallischen Verbindungsmittel (30) zumindest abschnittsweise in einer Richtung parallel zu der axialen Richtung (10) an oder in einem Gehäuse-Stirnbereich (16) erstreckt oder aus einer solchen Erstreckungsposition nach dem Verbinden abgewinkelt ist,
wobei der Gehäuse-Stirnbereich einem Gehäuseaustritt für die Ankereinheit (14) axial entgegengesetzt ist.

2. Vorrichtung nach Anspruch 1, **dadurch gekennzeichnet, dass** der Anschlusskontakt und/oder der flache Endabschnitt der Verbindungsmittel als metallisches Stanzteil realisiert ist.

3. Vorrichtung nach Anspruch 1 oder 2, **dadurch gekennzeichnet, dass** das unlösbare Verbinden eine Schweiß- oder Lötverbindung (34), insbesondere einen Schweißbuckel, zwischen aufeinander gerichteten Endflächen des Anschlusskontakts bzw. des Endabschnitts der Verbindungsmittel aufweist.

4. Vorrichtung nach einem der Ansprüche 1 bis 3, **dadurch gekennzeichnet, dass** der Anschlusskontakt und/oder der flache Endabschnitt der Verbindungsmittel einen vorbestimmten Biege- oder Biegeentlastungsbereich (40) außerhalb einer Verbindungsstelle aufweist, der ein Abwinkeln der unlösbaren Verbindung, insbesondere ein Abwinkeln der Verbindung um bis zu 100°, gestattet.

5. Vorrichtung nach einem der Ansprüche 1 bis 4, **dadurch gekennzeichnet, dass** der zum unlösbaren Verbinden mit dem Endbereich (30) der Verbindungsmittel auf diesen ausgerichtete und sich zu diesem bevorzugt parallel erstreckende Anschlusskontakt zumindest in einem nicht abgewinkelten Zustand aus dem Stirnbereich (16) des Gehäuses so heraustritt oder in dem Stirnbereich freigelegt ist, dass aus einer quer zur axialen Richtung verlaufenden Angriffsrichtung (36) eine Schweißvorrichtung zur Herstellung der unlösbaren Verbindung angreifen kann.

6. Vorrichtung nach einem der Ansprüche 1 bis 5, **dadurch gekennzeichnet, dass** ein Wicklungsdraht (24) der Spuleneinheit so mit dem Anschlusskontakt (26) elektrisch und mechanisch verbunden ist, dass weder das unlösbare Verbinden mit dem Endabschnitt der Verbindungsmittel, noch ein darauf folgendes Abwinkeln eine mechanische Belastung auf den Wicklungsdraht, insbesondere eine Zugspannung, ausübt.

7. Vorrichtung nach einem der Ansprüche 1 bis 6, **dadurch gekennzeichnet, dass** der Spulenträger einen insbesondere zylindrischen, sich entlang der axialen Richtung und koaxial zur Ankereinheit erstreckenden Wicklungsabschnitt (22) aufweist,
welcher an einem axialen und/oder radialen Endabschnitt (28) mit dem Anschlusskontakt mechanisch und/oder elektrisch verbunden ist.

8. Vorrichtung nach Anspruch 7, **dadurch gekennzeichnet, dass** die Spuleneinheit keinen sich mantelseitig und/oder radial erstreckenden Anschlusskontakt aufweist.

9. Vorrichtung nach einem der Ansprüche 1 bis 8, **dadurch gekennzeichnet, dass** der Anschlusskontakt und der darauf ausgerichtete Endabschnitt der Verbindungsmittel in einem radialen Randbereich des Gehäuse-Stirnbereichs vorgesehen und so ausgebildet ist, dass ein Abwinkeln in dem unlösbar verbundenen Zustand mit den freien Enden in Richtung auf eine radiale Mitte des Stirnbereichs erfolgen kann.

10. Vorrichtung nach einem der Ansprüche 1 bis 9, **dadurch gekennzeichnet, dass** der Gehäuse-Stirnbereich zum Verschließen und/oder Bedecken durch einen Gehäusedeckel (42) ausgebildet ist, der nach dem Abwinkeln bzw. in dem abgewinkelten Zustand von Anschlusskontakt und Endabschnitt auf den Gehäuse-Stirnbereich aufbringbar ist.

11. Verwendung der elektromagnetischen Stellvorrichtung nach einem der Ansprüche 1-10 in einem Motorraum eines Kraftfahrzeugs und/oder als Aggregat oder Anbau eines Verbrennungsmotors, zur Verstellung einer Kraftfahrzeug-Motorkomponente, insbesondere einer Nockenwelle, als Stellpartner.

12. Verwendung nach Anspruch 11, **dadurch gekennzeichnet, dass** eine Mehrzahl der elektromagnetischen Stellvorrichtungen einander benachbart und bevorzugt zum Zusammenwirken mit demselben Stellpartner vorgesehen ist.

## Claims

1. An electromagnetic setting device having
an armature unit (14) constructed for interaction with an adjustment partner, which can be moved along an axial direction (10), as a reaction to supplying current to a stationary coil unit,
wherein the coil unit has a winding (22), which is provided on a coil carrier (20) and can be contacted by means of a connection contact (26), and is accommodated in a preferably hollow cylindrical housing (12) surrounding the coil unit at the shell side at least in certain sections,
to which electrically conductive metallic connecting means (30) are assigned for a connection of the connection contact to a plug section (18, 20) provided on the housing,
**characterised in that**
the connection contact (26) constructed in tab- and/or tongue-like manner extends together with a flat end section of the metallic connecting means (30), aligned parallel thereto in particular and constructed for non-detachable connection to the connection contact or non-detachably connected to the connection contact, at least in certain sections in a direction parallel to the axial direction (10) on or in a housing front region (16), or is angled out of such a position of extent after the connection,
wherein the housing front region is axially opposite a housing outlet for the armature unit (14).

2. The device according to Claim 1, **characterised in that** the connection contact and/or the flat end section of the connecting means is realised as a metallic stamped part.

3. The device according to Claim 1 or 2, **characterised in that** the non-detachable connection has a welded or soldered connection (34), particularly a welding projection between end faces of the connection contact or the end section of the connecting means, which are directed towards one another.

4. The device according to one of Claims 1 to 3, **characterised in that** the connection contact and/or the flat end section of the connecting means has a predetermined bending or bending-relief region (40) outside a connection point, which allows an angling of the non-detachable connection, particularly an angling of the connection up to 100°.

5. The device according to one of Claims 1 to 4, **characterised in that** the connection contact for non-detachable connection to the end region (30) of the connecting means, orientated towards the same and extending preferably parallel to the same, emerges out of the front region (16) of the housing at least in a non-angled state or is exposed in the front region in such a manner that a welding device for producing the non-detachable connection can act from a direction of action (36) running transversely to the axial direction.

6. The device according to one of Claims 1 to 5, **characterised in that** a winding wire (24) of the coil unit is electrically and mechanically connected to the connection contact (26) in such a manner that neither the non-detachable connection to the end section of the connecting means, nor a subsequent angling exerts a mechanical load on the winding wire, particularly a tensile stress.

7. The device according to one of Claims 1 to 6, **characterised in that** the coil carrier has an in particular cylindrical winding section (22) extending along the axial direction and coaxially to the armature unit,
which is mechanically and/or electrically connected to the connection contact at an axial and/or radial end section (28).

8. The device according to Claim 7, **characterised in that** the coil unit does not have a shell-side and/or radially extending connection contact.

9. The device according to one of Claims 1 to 8, **characterised in that** the connection contact and the end section of the connecting means orientated towards the same is provided in a radial edge region of the front region of the housing and is constructed in such a manner that angling in the non-detachably connected state can take place with the free ends in the direction of a radial centre of the front region.

10. The device according to one of Claims 1 to 9, **characterised in that** the front region of the housing is constructed for closure and/or covering by means of a housing lid (42), which, after the angling or in the angled state of connection contact and end section, can be applied to the front region of the housing.

11. A use of the electromagnetic setting device according to one of Claims 1-10 in an engine space of a motor vehicle and/or as an assembly or fitting of an internal combustion engine, for adjusting a motor-vehicle engine component, particularly a camshaft, as adjustment partner.

12. The use according to Claim 11, **characterised in that** a plurality of the electromagnetic setting devices are provided adjacently to one another and preferably for interacting with the same adjustment partner.

## Revendications

1. Dispositif de positionnement électromagnétique comprenant
une unité d'ancrage (14) pouvant être déplacée le long d'une direction axiale (10) en réaction à une mise sous tension d'une unité à bobine fixe et configurée pour coopérer avec un partenaire de positionnement,
l'unité à bobine possédant un enroulement (22) monté sur un porte-bobine (20) et avec lequel le contact peut être établi au moyen d'un contact de raccordement (26) et étant accueillie dans un boîtier (12) de préférence cylindrique creux qui entoure l'unité à bobine au moins dans certaines portions du côté de l'enveloppe,
à laquelle sont associés des moyens de liaison (30) métalliques électriquement conducteurs pour une liaison du contact de raccordement avec une portion de fiche (18, 20) présente sur le boîtier,
**caractérisé en ce que**
le contact de raccordement (26), réalisé sous la forme d'une patte et/ou d'une languette, se projette au moins dans certaines portions parallèlement à la direction axiale (10) sur ou dans une zone frontale de boîtier (16), ou encore est coudé à partir d'une telle position de projection après la liaison, conjointement avec une portion d'extrémité plate des moyens de liaison (30) métalliques, notamment orientée parallèlement à celui-ci et configurée pour une liaison inamovible avec le contact de raccordement, ou encore reliée à demeure au contact de raccordement,
la zone frontale de boîtier se trouvant axialement à l'opposé d'une sortie de boîtier pour l'unité d'ancrage (14).

2. Dispositif selon la revendication 1, **caractérisé en ce que** le contact de raccordement et/ou la portion d'extrémité plate des moyens de liaison est réalisé(e) sous la forme d'une pièce métallique découpée à la presse.

3. Dispositif selon la revendication 1 ou 2, **caractérisé en ce que** la liaison inamovible présente une liaison soudée ou brasée (34), notamment un bossage de soudage entre les surfaces d'extrémité dirigées l'une vers l'autre du contact de raccordement ou de la portion d'extrémité des moyens de liaison.

4. Dispositif selon l'une des revendications 1 à 3, **caractérisé en ce que** le contact de raccordement et/ou la portion d'extrémité plate des moyens de liaison présente une zone de flexion ou de soulagement de flexion (40) prédéfinie en-dehors d'un point de liaison, laquelle permet un pliage de la liaison inamovible, notamment un pliage de la liaison jusqu'à 100°.

5. Dispositif selon l'une des revendications 1 à 4, **caractérisé en ce que** le contact de raccordement dirigé vers la zone d'extrémité (30) des moyens de liaison en vue de la liaison inamovible avec celle-ci et s'étendant de préférence parallèlement à celle-ci, au moins dans un état non plié, sort de la zone frontale (16) du boîtier ou est dégagé dans la zone frontale de telle sorte qu'un dispositif de soudage peut venir en prise depuis une direction de prise (36) qui s'étend transversalement par rapport à la direction axiale en vue de réaliser la liaison inamovible.

6. Dispositif selon l'une des revendications 1 à 5, **caractérisé en ce qu'**un fil d'enroulement (24) de l'unité à bobine est relié électriquement et mécaniquement au contact de raccordement (26) de telle sorte que ni la liaison inamovible avec la portion d'extrémité des moyens de liaison, ni un pliage postérieur à celle-ci n'exerce une contrainte mécanique sur le fil d'enroulement, notamment une contrainte de tension.

7. Dispositif selon l'une des revendications 1 à 6, **caractérisé en ce que** le porte-bobine présente une portion d'enroulement (22) notamment cylindrique qui se projette le long de la direction axiale et de manière coaxiale par rapport à l'unité d'ancrage,
laquelle est reliée mécaniquement et/ou électriquement au contact de raccordement au niveau d'une portion d'extrémité (28) axiale et/ou radiale.

8. Dispositif selon la revendication 7, **caractérisé en ce que** l'unité à bobine ne possède aucun contact de raccordement qui se projette du côté de l'enveloppe et/ou dans le sens radial.

9. Dispositif selon l'une des revendications 1 à 8, **caractérisé en ce que** le contact de raccordement et la portion d'extrémité des moyens de liaison qui est dirigée vers celui-ci est prévu et configuré dans une zone de bordure radiale de la zone frontale du boîtier de telle sorte qu'il est possible de réaliser un pliage dans l'état de liaison inamovible avec l'extrémité libre en direction d'un centre radial de la zone frontale.

10. Dispositif selon l'une des revendications 1 à 9, **caractérisé en ce que** la zone frontale du boîtier est configurée pour être fermée et/ou recouverte par un couvercle de boîtier (42) qui peut être posé sur la zone frontale de boîtier après le pliage ou à l'état plié du contact de raccordement et de la portion d'extrémité.

11. Utilisation du dispositif de positionnement électromagnétique selon l'une des revendications 1 à 10 dans un compartiment moteur d'un véhicule automobile et/ou en tant que groupe ou élément rapport d'un moteur à combustion interne pour le positionnement d'un composant de moteur du véhicule automobile, notamment d'un arbre à cames, en tant que partenaire de positionnement.

12. Utilisation selon la revendication 11, **caractérisée en ce qu'**il est prévu une pluralité de dispositifs de positionnement électromagnétiques adjacents l'un de l'autre et de préférence destinés à coopérer avec le même partenaire de positionnement.
